# EUROPÄISCHE PATENTSCHRIFT

(11) **EP 0 983 961 B1**
(45) Veröffentlichungstag und Bekanntmachung des Hinweises auf die Patenterteilung: **12.12.2001**
(21) Anmeldenummer: 99117185.1
(22) Anmeldetag: 01.09.1999
(51) Int. Cl.: B67D 1/07

(54) **Vorrichtung zum keimfreien Zapfen von Getränken**
Device for tapping and sterilising beverages
Dispositf pour soutirage sterilisée de boissons

(30) Priorität: 04.09.1998 DE 29815820 U; 16.09.1998 DE 29816612 U
(43) Veröffentlichungstag der Anmeldung: 08.03.2000
(73) Patentinhaber: Ionox Wasser-Technologie GmbH, 93083 Obertraubling (DE)
(72) Erfinder: Maier, Manfred, 93087 Alteglofsheim (DE); Roider, Helmut, 93087 Alteglofsheim (DE); Roider, Oliver, 93164 Laaber (DE)
(74) Vertreter: Wasmeier, Alfons, Dipl.-Ing.

(56) Entgegenhaltungen:
- EP-A- 0 245 641
- EP-A- 0 465 392
- WO-A-94/07790
- CA-A- 2 101 212
- US-A- 5 002 204

## Beschreibung

Die Erfindung betrifft eine Vorrichtung zum keimfreien Zapfen von Getränken, z.B. von stillem Wasser, von mit CO₂ oder O₂ angereichtertem oder versetztem Wasser, von Säften, von Milch usw., mit einem in einem Gehäuse angeordneten oder ausgebildeten Flüssigkeitskanal, mit einem Anschluß zum Zuführen des Getränkes und einer Abgabeöffnung zum Abgeben des Getränkes.

Bei der Trinkwasseraufbereitung bzw. Tafelwasseraufbereitung im Bereich von Einzelverbrauchern (Haushalt) oder Großverbrauchern (Krankenhäusern, Betrieben) ist entscheidend, dass das gezapfte bzw. abgegebene Wasser dem Verbraucher keimfrei zur Verfügung gestellt wird. Insbesondere besteht die Gefahr, dass bei unregelmäßiger Benutzung, aber auch bei häufiger Inanspruchnahme derartiger Anlagen am freien Ende der Zapfstelle ein oder auch mehrere Wassertropfen hängen bleiben, die Anlaß zu einer Keimbildung geben können, oder aber, dass der Rand des Auslasses von Zeit zu Zeit Keime aus der Umgebung aufnimmt, die z.B. von Benutzern der Anlage oder aus der Umgebung stammen. Derartige Probleme treten jedoch nicht nur bei der Trinkwasser- bzw. der Tafelwasseraufbereitung auf, sondern generell bei Getränken, die nicht in keimfreier Umgebung gezapft werden.

Aus der DE 43 36 248 C2 ist ein Filtergerät zum Filtern von Wasser, zum Regenerieren des Filters und zum Desinfizieren des Filters im Haushaltsbereich bekannt, bei dem ein gesintertes Aktivkohlefilter in der einen Durchflußrichtung im Filterbetrieb benutzt wird und in der entgegengesetzten Richtung das Rückspülmittel in Form von heißem Wasserdampf zur Regeneration und Desinfektion des Filters hindurchgepreßt wird. Hierbei wird der Volumenstrom des Filtergerätes klein gehalten, um eine lange Verweildauer des zu filternden Wassers im Filtermedium zu gewährleisten und eine optimale Filterwirkung zu erzielen. Mit einer derartigen Methode wird erreicht, dass die Filterregenerierung und die Desinfektion ohne Zerlegen des Filtergerätes und ohne Wechsel des Filtermediums erreicht wird. Nachteilig ist hierbei, dass die Desinfektion kontinuierlich durchgeführt und Dampf am Gerät bereitgestellt werden muß.

Des weiteren ist aus der DE 197 44 490 A1 eine Trinkwasseraufbereitungsanlage mit Aktivkohlefilter und Sterilfilter bekannt, bei der der Aktivkohlefilter durch Austausch des Filtermediums gereinigt und der Sterilfilter durch hindurchgeleiteten Wasserdampf desinfiziert bzw. regeneriert wird. Der Wasserdampf wird durch eine Heizeinrichtung am Sterilfilter erzeugt. Hierbei wird vorgeschlagen, den Zapfhahn der Anlage mit Wasserdampf, der durch den Zapfhahn geleitet wird, regelmäßig zu reinigen, wobei die Heizung vorzugsweise als Heizpatrone ausgebildet ist. Auch diese Methode hat den Nachteil, dass an der Zapfstelle Wasserdampf erzeugt bzw. durch den Zapfhahn geleitet werden muß, der anschließend kondensiert und in Form von Wassertröpfchen am Zapfhahnausgang zurückbleibt, so dass erneut die Gefahr einer Bekeimung besteht.

Aufgabe der Erfindung ist, eine gattungsgemäße Trinkwasseraufbereitungsanlage so zu verbessern, dass eine einfache, preiswerte und effektive Entkeimung am austrittsseitigen Ende der Zapfstelle erreicht wird.

Diese Aufgabe wird dadurch gelöst, dass die Abgabeöffnung bzw. der Bereich der Abgabeöffnung des Flüssigkeitskanals elektrisch beheizt wird. Weitere Ausgestaltungen der Erfindung sind Gegenstand der Unteransprüche.

Die erfindungsgemäße Lösung stellt eine Vorrichtung dar, die am abgabeseitigen Ende im Bereich der Zapföffnung auf die Flüssigkeitsleitung aufgesetzt oder in die Flüssigkeitsleitung integriert ist. Die Heizvorrichtung kann z.B. als Rohrstück ausgebildet sein, das auf den Außenumfang des Endabschnittes der Rohrleitung aufgeschoben und dort befestigt, z.B. festgeklebt oder mit einer Stellschraube festgelegt wird. Sie kann ferner als Manschette oder dgl. ausgebildet sein, die am Flüssigkeitsrohrende befestigt wird. Alternativ kann die Heizvorrichtung in das Rohrende, z.B. in unmittelbarer Nähe der Abflußöffnung, in die Leitungswand eingebaut und integriert sein. Der Flüsigkeitskanal im Bereich der Abgabeöffnung wird in regelmäßigen Abständen während der Zeit, in der kein Getränk gezapft wird, kurzzeitig auf eine so hohe Temperatur aufgeheizt, z.B. höher als 80°C, dass eine Keimbildung und damit ein Eindringen von Keimen durch die Abgabeöffnung in den nach innen anschließenden Teil des Flüssigkeitskanales verhindert wird, wobei die Keime bei anhaltender Nichtbenutzung der Anlage oder aber durch Einfluß von außen entstehen können. Vor allen Dingen tritt die Keimbildung an Wassertröpfchen auf, die am Umfangsrand der Öffnung der Flüssigkeitsleitung bestehen bleiben. Durch den Aufheizvorgang erfolgt eine Erwärmung des Endbereiches der Flüssigkeitsleitung bzw. der anhaftenden Wassertröpfchen bis auf eine Temperatur, bei der entstehende Keime abgetötet werden. Dampf wird hierbei nicht ausgebildet.

Die Heizvorrichtung ist vorzugsweise als Heizspule ausgebildet, die mit Niedervoltspannung von z.B. 24 V gespeist wird; die Stromstärke wird so gewählt, dass eine Aufheizung der Innenseite des Rohrstückes, des Ringes, der Manschette oder dgl. auf ca. 85 - 125°C erreicht wird, also eine Temperatur, bei der der Aufbau eines Biofilmes an der Innenwand des Wasserauslaßstutzens sicher vermieden wird, so dass an der Auslaufstelle eine Keimsperre erreicht wird, die verhindert, dass Keime am Auslauf entstehen und bei der nächsten Wasserentnahme mit in das Trinkwasser gelangen oder sich nach innen bewegen können.

Bei einer Ausführungsform der Erfindung bildet der Flüssigkeitskanal zwei getrennte Zuflüsse mit jeweils einem Anschluß für die Zufuhr einer ersten Getränkeart, z.B. von stillem Wasser, und für die Zufuhr einer zweiten Getränkeart, z.B. von mit Kohlensäure oder mit Sauerstoff angereichertem Wasser sowie einen für beide Zuflüsse gemeinsamen Abfluß, der die Abgabeöffnung aufweist. Im gemeinsamen Abfluß ist dann vorzugsweise das Zapf- oder Flüssigkeitsventil angeordnet.

Zufluß und Abfluß durchsetzen dabei das Gehäuse in Y-Form. Die Zuflußverbindungen des Y-Flüssigkeitskanals sind mit in die Bohrungen des Blocks eingeführten Edelstahlrohren, Kunststoffrohren oder Kunststoffschläuchen verbunden, wobei der jeweilige Anschluß in Form von Steckverbindungen ausgebildet ist. Der gemeinsame Abfluß bzw. Kanalabschnitt weist das Flüssigkeitsventil, z.B. ein Magnetventil auf, das beide Getränke oder deren Gemisch sperrt oder stufenlos regelbar freigibt. Anstatt das gesamte Gehäuse aus antiseptischem Material herzustellen, kann das Y-System auch in einem Gehäuse oder Block aus anderem Material ausgebildet sein und die Kanäle des Y-Systems können mit antiseptischem Material beschichtet oder verkleidet sein, so dass die Keimbildung zusätzlich unterbunden wird.

Nachstehend wird die Erfindung in Verbindung mit der Zeichnung anhand von Ausführungsbeispielen erläutert. Es zeigen:
- Fig. 1: eine Seitenansicht eines abgabeseitigen Flüssigkeitskanals mit Heizvorrichtung,
- Fig. 2: eine Seitenansicht um 90° gegenüber Fig. 1 gedreht,
- Fig. 3: die Anordnung nach Fig. 1 in Aufsicht, und
- Fig. 4: eine spezielle Ausführungsform mit einer Mischvorrichtung für das Mischen zweier Getränke, in Seitenansicht.

Bei der Ausführungsform nach den Figuren 1 - 3 sind die Zuflußleitungen für zwei unterschiedliche Getränke bzw. Flüssigkeiten mit 1 und 2 bezeichnet, die beide in die Abflußleitung 3 übergehen, deren freies Ende eine Abflußöffnung 4 für die Zapfstelle besitzt. Im unteren Bereich der Abflußleitung 3 ist eine Heizvorrichtung 5 aufgesteckt, die mit einer Stellschraube an der Leitung 5 festgelegt ist und die über die Anschlußstellen 8, 9 an eine elektrische Stromquelle von z.B. 24 V angeschlossen ist.

Die Ausführungsform nach Fig. 4 betrifft eine Vorrichtung zum keimfreien Zapfen und Mischen von unterschiedlichen Getränken. Die Vorrichtung besteht dabei aus einem blockartigen Gehäuse 10 aus antiseptischem Material, in dem ein Y-Kanalsystem 12 ausgebildet ist, das getrennte Schenkel oder Zuflüsse 13, 14 sowie einen gemeinsamen Schenkel oder Abfluß 15 besitzt. Der Einlauf des Zuflusses 13 erfolgt über den Anschluß bzw. die Öffnung 16, der des Schenkels 14 über den Anschluß bzw. die Öffnung 17. Jede der Öffnungen 16 und 17 ist mit einem Schlauch oder Rohr 18 (z.B. aus Kunststoff) verbunden, der über eine (nicht dargestellte) Verriegelung in der Bohrung des Schenkels 13 bzw. 14 festgelegt ist. Im vertikalen Schenkel 15 ist eine Sperrvorrichtung bzw. ein Ventil 19 vorgesehen, mit der bzw. mit dem der Durchfluß durch den Schenkel 15 gesperrt oder freigegeben werden kann. Vorzugsweise ist diese Sperrvorrichtung ein Magnetventil, das von außen durch den Benutzer betätigt werden kann.

Entsprechend einer speziellen Ausführungsform der Neuerung beträgt der Durchmesser des Leitungsabschnittes 13, der z.B. stilles Wasser führt, etwa 6 mm, der Durchmesser des Leitungsabschnittes 14, der mit Kohlensäure oder Sauerstoff angereichertes Wasser führt, etwa 4 mm, und der Durchmesser des vertikalen Abschnittes 15, der eine der beiden Wasserarten oder beide miteinander führen kann, einen Durchmesser von etwa 5 mm, bei einer Blockgröße von ca. 10 x 5 x cm. Diese Maßangaben sind reine Beispielsangaben und stellen keinerlei Beschränkung der Erfindung dar.

Der Schenkel bzw. Abschnitt 15 des Flüssigkeitskanals setzt sich an der Unterseite des Gehäuses 10 in einem Rohrstück 20 fort, das aus einem wärmeisolierenden, temperaturbeständigen Material, z.B. einem geeigneten Kunststoff besteht, und auf dessen freies Ende ein weiteres, die Abgabeöffnung 21 bildendes Ring- oder Rohrstück 22 aufgesetzt ist. Letzteres besteht aus einem Wärme gut leitenden Material, z.B. Metall. Auf dem Rohrstück 22 ist eine elektrische Heizvorrichtung 23 angeordnet, die aus einer das Rohrstück 22 umschließenden Heizspule 24 besteht, die von einer Steuereinrichtung 25 mit einem Heizstrom beaufschlagt wird, vorzugsweise aus einer Niedervoltspannungsquelle. Die Steuereinrichtung 25 wird so gesteuert, dass die Heizeinrichtung 23 während der Zeit aktiviert wird, in der die Anlage in Betrieb ist, z.B. das als Magnetventil ausgebildete Flüssigkeitsventil nicht geöffnet ist. Durch die Heizvorrichtung 23 wird die Abgabeöffnung und dabei insbesondere auch der von dem Rohrstück 22 gebildete Teil des Abschnittes 15 des Flüssigkeitskanals auf eine Temperatur von über 80°C, insbesondere 85 - 125°C aufgeheizt, so dass keine Keime von außen durch die Abgabeöffnung in den Flüssigkeitskanal bzw. in den Abschnitt 15 eindringen können und keine Keimbildung an der Abgabestelle bei Ausführung des nächsten Zapfvorganges entstehen kann.

Die Erfindung ist nicht auf die dargestellten Ausführungsbeispiel beschränkt. Insbesondere kann die beheizte Abgabeöffnung in Form des Rohrstückes 22 mit Heizeinrichtung 23 auch für eine Vorrichtung verwendet werden, die zum Zapfen von nur einer Getränkeart oder von mehr als zwei Getränkearten bestimmt ist und bei der der Flüssigkeitskanal nur einen Anschluß bzw. mehr als zwei Anschlüsse aufweisen kann. Desweiteren kann die beheizte Abgabeöffnung 21 auch bei Vorrichtungen verwendet werden, deren Gehäuse nicht aus keimabweisenden bzw. antiseptischen Materialien besteht.

## Patentansprüche

1. Vorrichtung zum keimfreien Zapfen von Getränken, z.B. von stillem Wasser und/oder von mit CO₂ oder O₂ angereichertem bzw. versetztem Wasser, von Säften, von Milch, von alkoholischen oder alkoholhaltigen Getränken, usw., mit einem in einem Gehäuse angeordneten oder ausgebildeten Flüssigkeitskanal mit einem Anschluß zum Zuführen des Getränkes und einer Abgabeöffnung zum Abgeben des Getränkes, **dadurch gekennzeichnet, dass** die Abgabeöffnung bzw. der Bereich der Abgabeöffnung des Flüssigkeitskanals elektrisch beheizt ist.

2. Vorrichtung nach Anspruch 1, **dadurch gekennzeichnet, dass** an oder im Bereich der Abgabeöffnung eine elektrische Heizspule angeordnet ist.

3. Vorrichtung nach Anspruch 1 oder 2, **dadurch gekennzeichnet, dass** die Heizvorrichtung in einem Rohrstück bzw. Ring mit am Innenumfang angeordneter Heizspule vorgesehen ist, und dass die Heizvorrichtung dem unteren Bereich bzw. der Abgabeöffnung des Flüssigkeitskanals zugeordnet und damit verbunden ist.

4. Vorrichtung nach Anspruch 3, **dadurch gekennzeichnet, dass** die Verbindung der Heizvorrichtung mit dem Flüssigkeitskanal mittels Stellschraube bzw. Steckverbindung erfolgt.

5. Vorrichtung nach Anspruch 3, **dadurch gekennzeichnet, dass** die Verbindung eine Klebeverbindung ist.

6. Vorrichtung nach Anspruch 3, **dadurch gekennzeichnet, dass** die Verbindung mittels Schraubgewinde auf der Außenseite des Flüssigkeitskanals und mittels Gegenschraubgewinde auf der Innenseite des Rohrstückes erfolgt.

7. Vorrichtung nach einem der Ansprüche 1 - 6, **dadurch gekennzeichnet, dass** die Heizvorrichtung in einer Manschette angeordnet ist, die den unteren Bereich des Flüssigkeitskanals umschließt.

8. Vorrichtung nach einem der Ansprüche 1 - 7, **dadurch gekennzeichnet, dass** der elektrisch beheizte Teil des Flüssigkeitskanals gegenüber dem restlichen Teil des Flüssigkeitskanals nach außen thermisch isoliert ist.

9. Vorrichtung nach einem der Ansprüche 1 - 8, zum keimfreien Zapfen und/oder Mischen von Getränken, **dadurch gekennzeichnet, dass** das Gehäuse aus einem keimabweisenden bzw. antiseptischen Material besteht, dass der Flüssigkeitskanal zwei getrennte Zuflüsse mit jeweils einem Anschluß für die Zufuhr einer ersten Getränkeart, z.B. von stillem Wasser, und für die Zufuhr einer zweiten Getränkeart, z.B. von mit Kohlensäure oder Sauerstoff angereichertem oder versetztem Wasser, sowie einen für beide Zuflüsse gemeinsamen Abfluß aufweist, dessen freies Ende die Abgabeöffnung darstellt, und dass ein Zapf- oder Flüssigkeitsventil im gemeinsamen Abfluß angeordnet ist.

10. Vorrichtung nach einem der Ansprüche 1 - 9, **dadurch gekennzeichnet, dass** das Zapf- oder Flüssigkeitsventil ein Magnetventil ist.

## Claims

1. Device for the sterile tapping of beverages, e.g. of still water and/or of water which is enriched with CO₂ or O₂ or to which CO₂ or O₂ has been added, of juices, of milk, of alcoholic or alcohol-containing beverages, etc., having a liquid channel which is arranged or formed in a housing and has a connection for supplying the beverage, and a dispensing opening for dispensing the beverage, **characterized in that** the dispensing opening or the region of the dispensing opening in the liquid channel is electrically heated.

2. Device according to Claim 1, **characterized in that** an electrical heater coil is arranged at or in the region of the dispensing opening.

3. Device according to Claim 1 or 2, **characterized in that** the heater device is provided in a tube section or ring with a heater coil arranged on the inner circumference, and **in that** the heater device is assigned to the lower region or the dispensing opening of the liquid channel and is connected thereto.

4. Device according to Claim 3, **characterized in that** the heater device is connected to the liquid channel by means of a setscrew or plug connection.

5. Device according to Claim 3, **characterized in that** the connection is an adhesive bond.

6. Device according to Claim 3, **characterized in that** the connection is made by means of a screw thread on the outer side of the liquid channel and a mating screw thread on the inner side of the tube section.

7. Device according to one of Claims 1-6, **characterized in that** the heater device is arranged in a sleeve which surrounds the lower region of the liquid channel.

8. Device according to one of Claims 1-7, **characterized in that** the electrically heated part of the liquid channel is thermally insulated outwardly with respect to the remaining part of the liquid channel.

9. Device according to one of Claims 1-8, for the sterile tapping and/or mixing of beverages, **characterized in that** the housing consists of a germ-repellent or antiseptic material, **in that** the liquid channel has two separate inlets, having in each case a connection for the supply of a first type of beverage, e.g. of still water, and a connection for the supply of a second type of beverage, e.g. of water which is enriched with carbon dioxide or oxygen or to which carbon dioxide or oxygen has been added, and a common outlet for the two inlets, the free end of which outlet forms the dispensing opening, and **in that** a tapping or liquid valve is arranged in the common outlet.

10. Device according to one of Claims 1-9, **characterized in that** the tapping or liquid valve is a solenoid valve.

## Revendications

1. Dispositif pour soutirage stérilisé de boissons, par exemple d'eau plate et/ou enrichie ou mélangée avec du CO₂ ou de l'O₂, de jus, de lait, de boissons alcoolisées, etc., avec un canal de fluide disposé ou conçu à l'intérieur d'un boîtier et équipé aussi bien d'un raccordement d'admission de la boisson que d'une ouverture d'évacuation de la boisson, et **caractérisé en ce que** l'ouverture d'évacuation du canal de fluide ou la zone de cette ouverture est chauffée électriquement.

2. Dispositif selon la revendication 1, **caractérisé en ce que** une bobine chauffante électrique est disposée contre l'ouverture d'évacuation ou dans sa zone.

3. Dispositif selon la revendication 1 ou 2, **caractérisé en ce que** le dispositif de chauffe est prévu dans un élément tubulaire ou un anneau avec bobine chauffante sur le pourtour intérieur, et **en ce que** le dispositif de chauffe est raccordé à la zone inférieure ou l'ouverture d'évacuation du canal de fluide.

4. Dispositif selon la revendication 3, **caractérisé en ce que** le dispositif de chauffe est raccordé au canal de fluide au moyen d'une vis de fixation ou d'un emboîtement.

5. Dispositif selon la revendication 3, **caractérisé en ce que** le raccordement est un raccordement par collage.

6. Dispositif selon la revendication 3, **caractérisé en ce que** le raccordement est assuré par un pas de vis sur la face externe du canal de fluide et par un filet sur la face interne de l'élément tubulaire.

7. Dispositif selon une des revendications 1 - 6, **caractérisé en ce que** le dispositif de chauffe est situé dans une manchette enserrant la zone inférieure du canal de fluide.

8. Dispositif selon une des revendications 1 - 7, **caractérisé en ce que** la partie du canal de fluide chauffée électriquement est isolée thermiquement vers l'extérieur par rapport aux autres parties du canal de fluide.

9. Dispositif selon une des revendications 1 - 8, destiné au soutirage stérilisé et/ou au mélange de boissons, et **caractérisé en ce que** le boîtier consiste en un matériau stérile ou antiseptique, **en ce que** le canal de fluide présente non seulement deux tuyaux d'admission séparés dotés chacun d'un raccordement, le premier tuyau servant à l'admission d'un premier type de boisson, comme de l'eau plate par exemple, et le second à l'admission d'un second type de boisson, comme de l'eau enrichie ou mélangée avec du gaz carbonique ou de l'oxygène, par exemple, mais aussi un écoulement commun aux deux tuyaux d'admission, dont l'extrémité libre constitue l'ouverture d'évacuation, et enfin **en ce que** une soupape de soutirage ou à liquide est disposée dans l'évacuation commune.

10. Dispositif selon une des revendications 1 - 9, **caractérisé en ce que** la soupape de soutirage ou à liquide est magnétique.
